# EUROPÄISCHE PATENTSCHRIFT

(11) **EP 2 161 215 B1**
(45) Veröffentlichungstag und Bekanntmachung des Hinweises auf die Patenterteilung: **09.03.2011**
(21) Anmeldenummer: 09167777.3
(22) Anmeldetag: 13.08.2009
(51) Int. Cl.: B65D 73/00, B62K 21/26, B65D 75/36, B65D 25/10

(54) **Display-Verpackung für Fahrradgriffe**
Display packaging for bicycle handlebars
Emballage d'écran d'affichage pour poignées de vélos

(30) Priorität: 03.09.2008 DE 202008011712 U
(43) Veröffentlichungstag der Anmeldung: 10.03.2010
(73) Patentinhaber: RTI Sports Vertrieb von Sportartikeln GmbH, 56220 Urmitz (DE)
(72) Erfinder: Stölting, Dirk, 56070 Koblenz (DE)
(74) Vertreter: von Kreisler Selting Werner

(56) Entgegenhaltungen:
- EP-B1- 1 609 736
- US-A- 3 529 716
- US-A- 5 279 417
- US-B1- 6 415 933

## Beschreibung

Die Erfindung betrifft eine Display-Verpackung für Fahrradgriffe.

Mit Display-Verpackungen werden Produkte, wie beispielsweise Fahrradgriffe, in Verkaufsräumen präsentiert. Beispielsweise weisen derartige Display-Verpackungen einen üblicherweise bedruckten Karton auf, der als Displayelement dient. Das Produkt selbst ist beispielsweise in einem durchsichtigen Verpackungskörper angeordnet, der mit dem Karton beispielsweise durch Kleben verbunden ist. Durch Display-Verpackungen erfolgt ein Verpacken sowie ein verkaufsförderndes Präsentieren des Produkts.

Eine derartige Display-Verpackung für Fahrradgriffe ist aus EP 1 609 736 bekannt. Diese Display-Verpackung weist ein ebenes, aus Karton bestehendes, insbesondere bedrucktes Displayelement auf. Mit diesem ist ein durchsichtiges Kunststoffelement verbunden, so dass ein Verpackungsbehälter für einen der beiden Fahrradgriffe ausgebildet ist. Der erste Fahrradgriff liegt somit auf dem Displayelement und ist von einer Kunststoffhülle, die mit dem Displayelement verbunden ist, gehalten. Ferner ist mit dem Displayelement ein aus Kunststoff bestehendes, längliches Basiselement über zwei Schrauben verbunden. Das Basiselement weist einen mit einem Innengewinde versehenen, zylindrischen Ansatz auf. In diesen ist ein stabförmiges Aufnahmeelement einschraubbar. Das stabförmige Aufnahmeelement weist zu dem Displayelement einen Abstand auf. Auf das stabförmige Aufnahmeelement ist der zweite Fahrradgriff aufgesteckt, wobei das stabförmige Aufnahmeelement im Wesentlichen den Durchmesser eines Fahrradlenkers aufweist. Der zweite Fahrradgriff ist somit in einem Abstand zu dem Displayelement angeordnet, so dass eine Greiföffnung zwischen dem zweiten Fahrradgriff und dem Displayelement ausgebildet ist. Hierdurch ist es möglich, dass ein Kunde den zweiten Fahrradgriff anfassen kann und somit beurteilen kann, ob die insbesondere ergonomisch ausgestaltete Form des Fahrradgriffs für den Kunden ein angenehmes Greifgefühl hat. Nachteilig bei dieser Display-Verpackung ist, dass die Verpackung relativ aufwändig und somit teuer ist.

Aufgabe der Erfindung ist es, eine kostengünstigere Display-Verpackung zu schaffen.

Die Lösung der Aufgabe erfolgt erfindungsgemäß durch die Merkmale des Anspruchs 1.

Die erfindungsgemäße Display-Verpackung für Fahrradgriffe weist einen Verpackungsraum auf, der durch einen Verpackungsbehälter gebildet ist. Der Verpackungsraum dient zur Aufnahme zumindest eines ersten Fahrradgriffs sowie ggf. zur Aufnahme von Zubehör, wie Befestigungselementen für den Fahrradgriff, ggf. mit dem Fahrradgriff verbundenen Lenkerhörnchen, der Montageanleitung etc. Mit dem Verpackungsbehälter ist über einen Verbindungsarm ein stabförmiges Aufnahmeelement verbunden. Das stabförmige Aufnahmeelement, das vorzugsweise rund ist und einen im Wesentlichen einem Fahrradlenker entsprechenden Außendurchmesser aufweist, dient zur Aufnahme des zweiten Fahrradgriffs. Der zweite Fahrradgriff kann auf das Aufnahmeelement aufgesteckt werden. Erfindungsgemäß ist der Verpackungsbehälter mit dem Verpackungsarm einstückig ausgebildet. Hierdurch ist der Fertigungsaufwand zur Herstellung der Display-Verpackung erheblich reduziert. Besonders bevorzugt ist es hierbei, dass der Verpackungsbehälter und der Verpackungsarm ausschließlich aus einem einfach zu recycelnden Material, insbesondere ausschließlich aus Pappe, hergestellt ist. Es handelt sich somit erfindungsgemäß bei dem Verpackungsbehälter zusammen mit dem Verbindungsarm um einen einzigen dreidimensionalen Formkörper. Um ein einfaches Recyceln, insbesondere der gesamten Display-Verpackung, zu ermöglichen, ist in besonders bevorzugter Ausführungsform auch das stabförmige Aufnahmeelement aus Pappe hergestellt. Insbesondere handelt es sich hierbei um ein Papprohr.

Der den Verpackungsraum ausbildende Verpackungsbehälter ist in bevorzugter Ausführungsform an seiner Vorderseite mit einem Verschlusselement verschlossen. Das Verschlusselement ist vorzugsweise aus demselben Material, wie der Verpackungsbehälter und der Verbindungsarm, insbesondere Pappe. Vorzugsweise handelt es sich bei dem Verschlusselement um ein relativ dünnes, eine flächige Oberseite aufweisendes Element, wobei das Verschlusselement in bevorzugter Ausführungsform nicht nur die Vorderseite des Behälters, d.h. den Verpackungsraum verschließt sondern sich auch über die Vorderseite des Verbindungsarms erstreckt. Hierdurch wird eine einheitliche Vorderseite der gesamten Display-Verpackung erzeugt. Diese kann als insbesondere einheitlich geschlossene Displayfläche bedruckt werden.

In bevorzugter Ausführungsform ist der Verbindungsarm in einem Neigungswinkel größer 0° mit dem Verpackungsbehälter verbunden. Der Verbindungsarm ragt hierbei vorzugsweise, bezogen auf den Verpackungsbehälter, nach vorne, d.h. in Richtung des Kunden. Der Verbindungsarm ragt somit gegenüber der Vorderseite des Verpackungsbehälters nach vorne. Insbesondere ist der Neigungswinkel größer 20° und besonders bevorzugt größer 30°. Vorzugsweise ist der Winkel jedoch kleiner als 90°, insbesondere kleiner als 60°. Der Endbereich des Verbindungsarms ist in bevorzugter Ausführungsform wieder zurückgebogen. In Seitenansicht ist der Verbindungsarm somit vorzugsweise S-förmig bzw. weist im Wesentlichen eine S-förmige Mittellinie auf. Der Neigungswinkel des Endelements des Verbindungsarms ist vorzugsweise geringer als der Neigungswinkel zwischen dem Verbindungsarm und dem Verpackungsbehälter. Vorzugsweise ist eine Vorderseite des Endelements des Verbindungsarms im Wesentlichen parallel zu der Vorderseite des Verpackungsbehälters ausgerichtet.

In besonders bevorzugter Ausführungsform ist der Verbindungsarm hohl ausgebildet. Insbesondere kann der durch den Verpackungsbehälter ausgebildete Verpackungsraum in den hohlen Verbindungsarm übergehen. Ggf. ist zur Abgrenzung des Verpackungsraums eine Trennwand zwischen dem hohlen Verbindungsarm und dem Verpackungsraum vorgesehen, um zu vermeiden, dass Kleinteile aus dem Verpackungsraum in den Hohlraum des Verbindungsarms gelangen. Der Hohlraum des Verbindungsarms ist durch das Verschließelement verschlossen, wobei vorzugsweise ein gemeinsames Verschließelement vorgesehen ist, das den Hohlraum des Verbindungsarms sowie auch den Verpackungsraum des Verpackungsbehälters verschließt.

In bevorzugter Ausführungsform ragt das stabförmige Aufnahmeelement, auf das der zweite Fahrradgriff aufsteckbar ist, in den Verbindungsarm. Hierdurch ist ein einfacheres, sicheres Verbinden des Aufnahmeelements mit dem Verbindungsarm möglich. Hierzu weist der Verbindungsarm insbesondere in einer in Richtung des Aufnahmeelements weisenden Seitenwand des hohlen Verbindungsarms eine Aufnahmeöffnung auf, durch die das stabförmige Aufnahmeelement in den Verbindungsarm eingesteckt ist. Das Verbinden des Aufnahmeelements mit dem insbesondere hohlen Verbindungsarm stellt eine selbständige, von der Ausgestaltung des Verpackungsraums unabhängige Erfindung dar. Hierbei kann der Verpackungsraum auch vollständig entfallen, so dass beispielsweise nur noch ein Basiselement, z.B. in Form einer z.B. ebenen Pappe, vorgesehen ist. Die beiden Griffe sind hierbei sodann ggf. an gesonderten Displays oder an einem gemeinsamen oder zwei gesonderten Verbindungsarmen, z.B. einander gegenüberliegend, angeordnet.

Eine erste Stirnfläche des Aufnahmeelements ist vorzugsweise derart innerhalb des Verbindungsarms angeordnet, dass sie an einer Innenfläche des Verbindungsarms, insbesondere an der Innenfläche einer Wand des hohlen Verbindungsarms, anliegt. Mit dieser Innenfläche des Verbindungsarms kann die erste Stirnfläche, insbesondere durch eine Klebeverbindung, fest verbunden sein. Hierzu können an der ersten Stirnfläche des Aufnahmeelements Klebelaschen angeordnet sein. Die Klebelaschen können durch axiales Einschneiden eines insbesondere aus Pappe bestehenden, rohrförmigen Aufnahmeelements und Umklappen der entsprechenden Bereiche nach außen hergestellt werden. Hierdurch ist eine vergrößerte Klebefläche realisiert. Besonders bevorzugt ist es, anstatt oder zusätzlich zu dem Vorsehen von Klebelaschen ein erstes Fixierelement vorzusehen, um die erste Stirnfläche des Aufnahmeelements an der Innenfläche einer äußeren Wand des Verbindungsarms zu befestigen. Das Fixierelement ist hierbei vorzugsweise als Verbindungswulst ausgebildet, wobei der Verbindungswulst das stabförmige Aufnahmeelement im Bereich der ersten Stirnfläche vorzugsweise zumindest teilweise, insbesondere vollständig, d.h. ringförmig, umgibt. Der Verbindungswulst kann durch einen Klebstoffschaum erzeugt werden. Insbesondere wird hierbei biologisch abbaubarer Klebstoffschaum verwendet.

Vorzugsweise ist an einer Innenseite der die Aufnahmeöffnung aufweisenden Wand des Verbindungsarms ein zweites Fixierelement angeordnet. Das zweite Fixierelement ist vorzugsweise mit dem Aufnahmeelement und/ oder der Innenseite der Wand verbunden. Dies erfolgt in besonders bevorzugter Ausführungsform wiederum durch einen Verbindungswulst, der das Aufnahmeelement zumindest teilweise, insbesondere vollständig, d.h. ringförmig, umgibt. Der Verbindungswulst ist vorzugsweise ebenfalls aus einem Klebstoffwulst hergestellt, wobei vorzugsweise ein biologisch abbaubarer Klebeschaum verwendet wird.

An einer Außenseite der die Aufnahmeöffnung aufweisenden Wand des Verbindungsarms ist vorzugsweise eine das Aufnahmeelement zumindest teilweise, insbesondere vollständig umgebende Hülse angeordnet. Die Hülse kann mit dem Aufnahmeelement und/ oder der Außenseite des Verbindungsarms, insbesondere durch Verkleben, fest verbunden sein. Bei dieser Ausführungsform hat die Hüsle sodann eine zusätzliche Versteifungs- und Verbindungsfunktion. Unabhängig hiervon dient die Hülse als Abstandshalter, so dass der Kunde beim Ergreifen des auf das Aufnahmeelement aufgesteckten zweiten Fahrradgriffs diesen nicht zu nah am Verbindungsarm anfasst. Hierdurch ist ein Berühren des Verbindungsarms und ein ggf. Verletzen der Hand an der scharfkantigen Pappe vermieden.

Das Verschließelement weist vorzugsweise im Bereich der Vorderseite des Verpackungsbehälters ein Öffenelement auf. Hierbei kann es sich um eine Prägung, eine Reißlasche, einen Reißfaden oder dgl. handeln. Hierdurch ist es möglich, den Verpackungsraum zu öffnen, so dass durch eine Entnahmeöffnung der erste Fahrradgriff und das Zubehör aus dem Verpackungsraum entnommen werden können. Das Vorsehen eines derartigen Öffenelements hat den Vorteil, dass die feste Verbindung zwischen dem Verschließelement und dem Verpackungsbehälter, bei dem es sich insbesondere um eine Klebeverbindung handelt, nicht zerstört werden muss. Es ist für den Kunden somit einfach, den Verpackungsraum zu öffnen.

Das Aufnahmeelement, auf den der zweite Fahrradgriff aufsteckbar ist, ist vorzugsweise in einem derartigen Abstand zu dem Verpackungsbehälter angeordnet, dass auch bei aufgestecktem Fahrradgriff eine Greiföffnung erhalten bleibt. Hierdurch ist es möglich, dass der Kunde den Fahrradgriff entsprechend einem an einem Lenker montierten Fahrradgriff anfassen kann. Da in bevorzugter Ausführungsform der Verbindungsarm gegenüber dem Verpackungsbehälter nach vorne geneigt ist, ist in besonders bevorzugter Ausführungsform das Aufnahmeelement gegenüber dem Verpackungsbehälter nach vorne versetzt angeordnet. Insbesondere ist das Aufnahmeelement zur Vorderseite des Verpackungsbehälters derart versetzt, dass das Aufnahmeelement vorzugsweise vollständig außerhalb der durch die Vorderseite gebildeten Ebene angeordnet ist. Hierdurch ist die Präsentation des Fahrradgriffs verbessert und ein Greifen des Fahrradgriffs von oben möglich. Das Ergreifen des Fahrradgriffs erfolgt somit von dem Kunden durch dieselbe Bewegung, die der Kunde auch ausführt, wenn der Fahrradgriff am Lenker montiert ist.

Ein weiterer besonderer Vorteil der erfindungsgemäßen Display-Verpackung besteht darin, dass eine äußerst kompakte Verpackung realisiert ist.

Nachfolgend wird die Erfindung anhand einer bevorzugten Ausführungsform unter Bezugnahme auf die anliegenden Zeichnungen näher erläutert.

Es zeigen:
- Fig. 1: eine schematische, perspektivische Ansicht einer Display- Verpackung,
- Fig. 2: eine schematische Draufsicht der in Fig. 1 dargestellten Display- Verpackung,
- Fig. 3: eine schematische Schnittansicht entlang der Linie III-III in Fig. 2,
- Fig. 4: eine schematische Seitenansicht entsprechend des Pfeils IV in Fig. 2,
- Fig. 5: eine schematische Schnittansicht entlang der Linie V-V in Fig. 2 mit geöffneter Entnahmeöffnung, und
- Fig. 6: eine schematische Vorderansicht der Display-Verpackung entsprechend Fig. 2 mit aufgestecktem Fahrradgriff.

Die in bevorzugter Ausführungsform vollständig aus Pappe und biologisch abbaubaren Klebematerialien hergestellte Display-Verpackung weist einen Verpackungsbehälter 10 auf. Innerhalb des Verpackungsbehälters 10 kann ein nicht dargestellter, erster Fahrradgriff sowie Zubehör angeordnet werden. Bei dem Zubehör handelt es sich beispielsweise um Lenkerhörnchen, Lenkerstopfen, Befestigungsklemmen etc. Ferner kann in dem Verpackungsraum 12, der durch den Verpackungsbehälter 10 ausgebildet ist, die Montageanleitung angeordnet werden. Der Verpackungsbehälter 10 ist einstückig mit einem Verbindungsarm 14 ausgebildet. Sowohl der Verpackungsbehälter 10 als auch der Verbindungsarm 14 sind vorzugsweise aus Pappe als dreidimensionaler Formkörper ausgebildet und vorzugsweise beide hohl, wobei zwischen dem Hohlraum des Verbindungsarms 14 und dem Verpackungsraum 12 eine Trennwand vorgesehen sein kann. Mit dem Verbindungsarm 14 ist ein insbesondere als Papprohr ausgebildetes Aufnahmeelement 16 verbunden, wobei das Aufnahmeelement 16 vorzugsweise mit einem Endbereich 18 (Fig. 4) des Verbindungsarms 14 verbunden ist. Auf das stabförmige Aufnahmeelement ist ein zweiter Fahrradgriff 20 (Fig. 6) aufsteckbar.

Eine Vorderseite 22 des Verpackungsbehälters 10 ist mit einem ebenfalls in bevorzugter Ausführungsform aus Pappe hergestellten Verschließelement 24 verschlossen. In der dargestellten Ausführungsform erstreckt sich das Verschließelement auch über eine Vorderseite 26 des Verbindungsarms 14, so dass eine in sich geschlossene Displayfläche 22, 26 ausgebildet ist. Das Verschließelement kann ein dreidimensional vorgeformtes Pappelement sein. Ebenso ist es möglich, dass das Verbindungselement eine entsprechende Flexibilität aufweist und durch Verkleben mit Rändern 28 (Fig. 5) des Verpackungsbehälters fixiert wird. Ein entsprechendes Verkleben erfolgt auch im Bereich des Verbindungsarms.

Das stabförmige Aufnahmeelement 16 ragt in einen Hohlraum 30 (Fig. 3) des Verbindungsarms 14. Hierzu weist eine innere, in Richtung des Aufnahmeelements 16 weisende Wand 32 des Verbindungsarms 14 eine Aufnahmeöffnung 34 auf. Der Durchmesser der Aufnahmeöffnung 34 entspricht dem Außendurchmesser des Aufnahmeelements 16. Das Aufnahmeelement 16 ist durch die Aufnahmeöffnung 34 so weit in den Hohlraum 30 hineingesteckt, dass eine erste Stirnfläche 36 des Aufnahmeelements 16 an einer Innenfläche 38 einer äußeren, vom Aufnahmeelement 16 abgewandten Seitenwand 40 des Verbindungsarms 14 anliegt.

Im dargestellten Ausführungsbeispiel erfolgt das Verbinden des Aufnahmeelements 16 über ein erstes Fixierelement 42 und ein zweites Fixierelement 44. Im dargestellten Ausführungsbeispiel handelt es sich bei den Fixierelementen 42, 44 um Verbindungswulste, die vorzugsweise aus einem Klebstoffschaum hergestellt sind, wobei es besonders bevorzugt ist, dass es sich um einen biologisch abbaubaren Klebstoff handelt. Durch die beiden Fixierelemente 42, 44 erfolgt jeweils ein Verbinden einer Außenseite 46 des stabförmigen Aufnahmeelements 16 mit einer Innenseite 48 der Wand 32 bzw. einer Innenseite 50 der Wand 40. Die Verbindungswulste 42, 44 können umlaufend ringförmig ausgebildet sein. Ggf. sind die Verbindungswulste jedoch nur teilringförmig.

Ferner ist an einer Außenseite 60 der Wand 32 eine insbesondere ringförmige Hülse 62 angeordnet. Die Hülse 62 kann mit der Außenseite 60 der Wand 32 und/ oder der Außenseite 46 des Aufnahmeelements 16, insbesondere durch Verkleben, verbunden sein.

Eine Mittelebene 52 (Fig. 4) des Verpackungsbehälters 10 weist zu einer Mittelebene 54 des Verbindungsarms 14 einen Winkel α auf. Dieser ist größer 0°, insbesondere größer 30°, so dass, bezogen auf den Verpackungsbehälter 10, der Verbindungsarm nach vorne, d.h. in Richtung eines Pfeils 56 in Fig. 4 weist.

Das Endelement 18 des Verbindungsarms ist sodann wieder geringer geneigt, wobei eine Mittelebene 58 des Endelements gegenüber der Mittelebene 52 des Verpackungsbehälters 10 einen Winkel aufweist, der kleiner als der Winkel α ist. Ggf. sind die beiden Ebenen 52, 58 zueinander parallel.

Wie insbesondere an der Ausgestaltung des Verschließelements 24 in der Seitenansicht (Fig. 4) ersichtlich ist, ist der Verbindungsarm vorzugsweise in Verbindung mit dem Verpackungsbehälter 10 in Seitenansicht S-förmig bzw. weist eine S-förmige Mittellinie auf.

Zur Entnahme des ersten Fahrradgriffs aus dem Verpackungsraum 12 kann das Verschließelement 24 über ein Öffnungselement 64, wie beispielsweise eine Reißlasche oder eine Perforation, geöffnet werden. Hierdurch entsteht eine Entnahmeöffnung 66 (Fig. 5). Durch Öffnen der Entnahmeöffnung 66 erfolgt jedoch kein Zerstören der Klebverbindung im Randbereich 28 des Verpackungsbehälters 10, in dem dieser mit dem Verschließelement 24 verklebt ist.

Das insbesondere als Papprohr ausgebildete Aufnahmeelement 16 ist an seiner zweiten Stirnseite mit einem Verschlusselement 68, bei dem es sich insbesondere um einen aus Pappe hergestellten Deckel handelt, verschlossen. Das Verschlusselement 68 kann mit der Innenseite des Aufnahmeelements 16 durch Verkleben verbunden sein.

Bei auf das Aufnahmeelement 16 aufgestecktem Fahrradgriff (Fig. 6) entsteht zwischen dem zweiten Fahrradgriff 20 und dem Verpackungsbehälter 10 eine Greiföffnung 70. Es ist somit für den Kunden auf einfache Weise möglich, den Fahrradgriff 20 anzufassen und entsprechend eines Griffs, der auf einen Lenker montiert ist, zu ergreifen.

## Patentansprüche

1. Display-Verpackung für Fahrradgriffe, mit
einem einen Verpackungsraum (12) ausbildenden Verpackungsbehälter (10) zur Aufnahme zumindest eines ersten Fahrradgriffs, und
einem mit dem Verpackungsbehälter (10) über einen Verbindungsarm (14) verbundenen, stabförmigen Aufnahmeelement (16), auf das ein zweiter Fahrradgriff (20) aufsteckbar ist,
**dadurch gekennzeichnet, dass**
der Verpackungsbehälter (10) mit dem Verbindungsarm (14) einstückig ausgebildet ist.

2. Display-Verpackung nach Anspruch 1, **dadurch gekennzeichnet, dass** der Verpackungsbehälter (10) und der Verbindungsarm (14) und/ oder das Aufnahmeelement (16) ausschließlich aus Pappe hergestellt ist.

3. Display-Verpackung nach Anspruch 1 oder 2, **gekennzeichnet durch** ein eine Vorderseite (22) des Verpackungsbehälters (10) und/ oder eine Vorderseite (26) des Verbindungsarms (14) verschließendes, insbesondere aus Pappe hergestelltes Verschließelement (24).

4. Display-Verpackung nach einem der Ansprüche 1 bis 3, **dadurch gekennzeichnet, dass** der Verpackungsbehälter (10) und der Verbindungsarm (14) ein gemeinsames, insbesondere eine geschlossene Displayfläche (22, 26) ausbildendes Verschließelement (24) aufweisen.

5. Display-Verpackung nach einem der Ansprüche 1 bis 4, **dadurch gekennzeichnet, dass** der Verbindungsarm (14) gegenüber dem Verpackungsbehälter (10) in einem Neigungswinkel >0°, insbesondere >20° und besonders bevorzugt >30° angeordnet ist.

6. Display-Verpackung nach Anspruch 5, **dadurch gekennzeichnet, dass** ein Endelement (18) des Verbindungsarms (14) eine gegenüber dem Verpackungsbehälter (10) geringeren Neigungswinkel als der Verbindungsarm (14) aufweist.

7. Display-Verpackung nach einem der Ansprüche 1 bis 6, **dadurch gekennzeichnet, dass** der Verbindungsarm (14) eine im Wesentlichen S-förmige Mittellinie aufweist.

8. Display-Verpackung nach einem der Ansprüche 1 bis 7, **dadurch gekennzeichnet, dass** der Verbindungsarm (14) hohl ausgebildet ist.

9. Display-Verpackung nach einem der Ansprüche 1 bis 8, **dadurch gekennzeichnet, dass** das Aufnahmeelement (16) in dem Verbindungsarm (14) durch eine Aufnahmeöffnung (34) ragt.

10. Display-Verpackung nach Anspruch 9, **dadurch gekennzeichnet, dass** eine erste Stirnfläche (36) des Aufnahmeelements (16) an einer Innenfläche (50) des Verbindungsarms (14) anliegt, insbesondere durch eine Klebverbindung fest mit der Innenfläche (50) verbunden ist.

11. Display-Verpackung nach Anspruch 10, **dadurch gekennzeichnet, dass** die Verbindung durch ein das Aufnahmeelement (16) zumindest teilweise umgebendes, insbesondere als Verbindungswulst ausgebildetes erstes Fixierelement (42) erfolgt.

12. Display-Verpackung nach einem der Ansprüche 9 bis 11, **dadurch gekennzeichnet, dass** an einer Innenseite (48) der die Aufnahmeöffnung (34) aufweisenden Wand (32) des Verbindungsarms (14) ein mit dem Aufnahmeelement (16) und/ oder der Innenseite (48) der Wand (32) verbundenes zweites Fixierelement (44) angeordnet ist, das vorzugsweise als Verbindungswulst ausgebildet ist.

13. Display-Verpackung nach einem der Ansprüche 9 bis 12, **dadurch gekennzeichnet, dass** an einer Außenseite (60) der die Aufnahmeöffnung (34) aufweisenden Wand (32) des Verbindungsarms (14) eine das Aufnahmeelement (16) umgebende Hülse (32) angeordnet ist.

14. Display-Verpackung nach einem der Ansprüche 3 bis 13, **dadurch gekennzeichnet, dass** das Verschließelement (24) im Bereich der Vorderseite (22) des Verpackungsbehälters (10) ein Öffenelement (64) zur Ausbildung einer Entnahmeöffnung (66) aufweist.

15. Display-Verpackung nach einem der Ansprüche 1 bis 14, **dadurch gekennzeichnet, dass** eine zweite, vom Verbindungsarm (14) weg weisende Stirnseite des Aufnahmeelements (16) mit einem insbesondere aus Pappe hergestellten Verschließelement (68) verschlossen ist.

16. Display-Verpackung nach einem der Ansprüche 1 bis 15, **dadurch gekennzeichnet, dass** auch bei aufgestecktem zweitem Fahrradgriff (20) zwischen dem Aufnahmeelement (16) bzw. dem Fahrradgriff (20) und dem Verpackungsbehälter (10) eine Greiföffnung (70) ausgebildet ist.

17. Display-Verpackung nach einem der Ansprüche 3 bis 16, **dadurch gekennzeichnet, dass** das Aufnahmeelement (16) zu der Vorderseite des Verpackungsbehälters (10) versetzt, insbesondere vollständig außerhalb einer durch die Vorderseite (22) gebildeten Ebene angeordnet ist.

## Claims

1. A display packing for bicycle handlebar grips, comprising
a packing container (10) forming a packing chamber (12) for accommodating at least a first bicycle handlebar grip, and
a rod-shaped receiving element (16) connected to the packing container (10) via a connection arm (14) and arranged for mounting a second bicycle handlebar grip (20) thereon,
**characterized in that**
the packing container (10) is formed in one piece with the connection arm (14).

2. The display packing according to claim 1, wherein the packing container (10) and the connection arm (14) and/or the receiving element (16) are made exclusively of cardboard.

3. The display packing according to claim 1 or 2, wherein a closure element (24), preferably made of cardboard, is provided for closing a front side (22) of the packing container (10) and/or a front side (26) of the connection arm (14).

4. The display packing according to any one of claims 1 to 3, wherein the packing container (10) and the connection arm (14) comprise a common closure element (24) preferably forming a continuous display surface (22,26).

5. The display packing according to any one of claims 1 to 4, wherein the connection arm (14) relative to the packing container (10) is arranged at an inclination angle >0°, preferably >20° and more preferably >30°.

6. The display packing according to claim 5, wherein an end element (18) of the connection arm (14) relative to the packing container (10) has a smaller inclination angle than the connection arm (14).

7. The display packing according to any one of claims 1 to 6, wherein the connection arm (14) has a substantially S-shaped center line.

8. The display packing according to any one of claims 1 to 7, wherein the connection arm (14) is hollow.

9. The display packing according to any one of claims 1 to 8, wherein the receiving element (16) extends into the connection arm (14) via a receiving opening (34).

10. The display packing according to claim 9, wherein a first end face (36) of the receiving element (16) is in abutment on an inner face (50) of the connection arm (14), said first end face (36) preferably being tightly connected to said inner face (50) by gluing.

11. The display packing according to claim 10, wherein said connection is performed by a first fixing element (42) at least partially surrounding the receiving element (16), said first fixing element (42) being preferably formed as a connection bead.

12. The display packing according to any one of claims 9 to 11, wherein, on an inner side (48) of the connection arm (14) wall (32) comprising said receiving opening (34), a second fixing element (44) is arranged, said second fixing element (44) being connected to the receiving element (16) and/or to said inner side (48) of said wall (32) and being preferably formed as a connection bead.

13. The display packing according to any one of claims 9 to 12, wherein, on an outer side (60) of said connection arm (14) wall (32) comprising said receiving opening (34), a shell (32) surrounding the receiving element (16) is arranged.

14. The display packing according to any one of claims 3 to 13, wherein said closure element (24) in the region of the front side (22) of the packing container (10) is provided with an opening element (64) to be actuated for generating a removal opening (66).

15. The display packing according to any one of claims 1 to 14, wherein a second end side of the receiving element (16) facing away from the connection arm (14) is closed by a closure element (68) preferably made of cardboard.

16. The display packing according to any one of claims 1 to 15, wherein, also in the mounted state of the second bicycle handlebar grip (20), a grip opening (70) exists between the receiving element (16) and respectively said handlebar grip (20) and the packing container (10).

17. The display packing according to any one of claims 3 to 16, wherein the receiving element (16) is arranged at a displacement relative to the front side of the packing container (10) and preferably entirely outside a plane formed by said front side (22).

## Revendications

1. Emballage de présentation pour manches de bicyclette, comprenant
un conteneur d'emballage (10) formant un espace d'emballage (12) pour recevoir au moins une première manche de bicyclettes, et
un élément de réception (16) en forme de bâton, connecté au conteneur d'emballage (10) par un bras de liaison (14), sur lequel élément une deuxième manche de bicyclette (20) peut être enfichée,
**caractérisé en ce que**
ledit conteneur d'emballage (10) est formé d'un seul tenant avec ledit bras de liaison (14).

2. Emballage de présentation selon la revendication 1, **caractérisé en ce que** ledit conteneur d'emballage (10) et ledit bras de liaison (14) et/ou ledit élément de réception (16) sont fabriqués exclusivement en carton.

3. Emballage de présentation selon la revendication 1 ou 2, **caractérisé par** un élément de fermeture (24), notamment en carton, fermant une face avant (22) du conteneur d'emballage (10) et/ou une face avant (26) dudit bras de liaison (14).

4. Emballage de présentation selon l'une quelconque des revendications 1 à 3, **caractérisé en ce que** ledit conteneur d'emballage (10) et ledit bras de liaison (14) comprennent un élément de fermeture (24) commun qui forme, notamment, une surface de présentation (22, 26) fermée.

5. Emballage de présentation selon l'une quelconque des revendications 1 à 4, **caractérisé en ce que** ledit bras de liaison (14) est disposé sous un angle d'inclinaison >0°, en particulier >20° et de préférence >30° par rapport au conteneur d'emballage (10).

6. Emballage de présentation selon la revendication 5, **caractérisé en ce qu'**un élément d'extrémité (18) dudit bras de liaison (14) a un angle d'inclinaison par rapport au conteneur d'emballage (10), qui est inférieur à celui du bras de liaison (14).

7. Emballage de présentation selon l'une quelconque des revendications 1 à 6, **caractérisé en ce que** ledit bras de liaison (14) présente une ligne centrale sensiblement en forme de S.

8. Emballage de présentation selon l'une quelconque des revendications 1 à 7, **caractérisé en ce que** ledit bras de liaison (14) est creux.

9. Emballage de présentation selon l'une quelconque des revendications 1 à 8, **caractérisé en ce que** ledit élément de réception (16) s'étend dans ledit bras de liaison (14) à travers une ouverture de réception (34).

10. Emballage de présentation selon la revendication 9, **caractérisé en ce qu'**une première face de front (36) dudit élément de réception (16) reste sur une face intérieure (50) dudit bras de liaison (14), ou est solidaire avec ladite face intérieure (50), notamment par collage.

11. Emballage de présentation selon la revendication 10, **caractérisé en ce que** la liaison est réalisée par un élément de fixation (42) entourant ledit élément de réception (16) au moins partiellement et étant configuré en particulier comme un bourrelet de liaison.

12. Emballage de présentation selon l'une quelconque des revendications 9 à 11, **caractérisé en ce qu'**un deuxième élément de fixation (44), de préférence en forme de bourrelet de liaison, est prévu sur une face intérieure (48) de la paroi (32) du bras de liaison (14) ayant ladite ouverture de réception (34), ledit élément étant lié audit élément de réception (16) et/ou à ladite face intérieure (48) de la paroi (32).

13. Emballage de présentation selon l'une quelconque des revendications 9 à 12, **caractérisé en ce qu'**une douille (32) est prévue sur une face extérieure (60) de la paroi (32) du bras de liaison (14) ayant ladite ouverture de réception (34), ladite douille entourant ledit élément de réception (16).

14. Emballage de présentation selon l'une quelconque des revendications 3 à 13, **caractérisé en ce que** ledit élément de fermeture (24) comprend un élément d'ouverture (64) dans la face avant (22) dudit conteneur d'emballage (10), ledit élement d'ouverture formant une ouverture d'enlèvement (66).

15. Emballage de présentation selon l'une quelconque des revendications 1 à 14, **caractérisé en ce qu'**une deuxième face de front dudit élément de réception (16), tournée dans la direction opposée au bras de liaison (14), est fermée par un élément de fermeture (68) notamment fabriqué en carton.

16. Emballage de présentation selon l'une quelconque des revendications 1 à 15, **caractérisé en ce que**, même avec la deuxième manche de bicyclette (20) enfichée, une ouverture de préhension (70) est formée entre ledit élément de réception (16) ou ladite manche de bicyclette (20) et ledit conteneur d'emballage (10).

17. Emballage de présentation selon l'une quelconque des revendications 3 à 16, **caractérisé en ce que** ledit élément de réception (16) est disposé décalé par rapport à la face avant du conteneur d'emballage (10), notamment entièrement hors d'un plan formé par ladite face avant (22).
